# EUROPÄISCHE PATENTSCHRIFT

(11) **EP 0 848 117 B1**
(45) Veröffentlichungstag und Bekanntmachung des Hinweises auf die Patenterteilung: **04.06.2003**
(21) Anmeldenummer: 97120037.3
(22) Anmeldetag: 15.11.1997
(51) Int. Cl.: E04B 9/18, E04B 9/06, F16B 37/02

(54) **Verankerungseinheit zum Aufstecken auf eine Montageschiene**
Anchor device for mounting on a support rail
Dispositif d'ancrage à moteur sur un rail support

(30) Priorität: 10.12.1996 DE 19651151
(43) Veröffentlichungstag der Anmeldung: 17.06.1998
(73) Patentinhaber: A. Raymond & Cie, F-38028 Grenoble-Cédex (FR)
(72) Erfinder: Hullmann, Klaus, 79540 Lörrach (DE); Hoffmann, Thomas, 74653 Künzelsau (DE)
(74) Vertreter: Kirchgaesser, Johannes, Dipl.-Ing.

(56) Entgegenhaltungen:
- DE-A- 4 408 419
- DE-U- 9 204 000
- US-A- 2 537 928

## Beschreibung

Die Erfindung bezieht sich auf eine Verankerungseinheit zum Aufstecken auf eine Montageschiene nach dem Oberbegriff des Anspruchs 1.

Aus der gattungsgemäße **DE-A-4 408 419** ist eine Verankerungseinheit zum Aufstecken auf eine Montageschiene mit U-förmigem Profilquerschnitt bekannt, bei der die Schienenöffnung beidseits von Längswänden begrenzt ist, welche an den einander zugewandten Innenseiten Haltevorsprünge aufweisen, die die Stützstege eines in der Verankerungseinheit integrierten Stützteils hintergreifen. Das Stützteil ist mit einer Gewindebohrung versehen, in welche ein Gewindestab eingedreht wird, der seinerseits mit dem zu befestigenden Gegenstand verbindbar ist. Die Verankerungseinheit besitzt darüberhinaus einen Gegenhalter, welcher dazu bestimmt ist, nach dem Aufstecken der Verankerungseinheit und Einrasten der Stützstege hinter den Haltevorsprüngen die freien Schienen - Längsränder zu beaufschlagen. Dies wird dadurch erreicht, daß auf dem Gewindestab eine Mutter gegen die Unterseite des Gegenhalters fest angedreht wird.

Da dieses Befestigungssystem insgesamt sehr kostspielig ist und auch das Beaufschlagen des Gegenhalters mit einem zusätzlichen Arbeitsaufwand verbunden ist, liegt der Erfindung die Aufgabe zugrunde, eine Verankerungseinheit zu schaffen, die sich auf eine Montageschiene mit Haltevorsprung mit einfachen Mitteln befestigen läßt.

Diese Aufgabe wird durch die im Anspruch 1 angegebene Erfindung gelöst mit dem Vorteil, daß sowohl die Montageschiene als auch die Verankerungseinheit in ihrem Gesamtaufbau einfacher und daher billiger wird. Außerdem entfällt das lästige Aufschrauben und Anziehen der zusätzlichen Mutter auf den Gewindestab.

Weitere Merkmale der Erfindung ergeben sich aus den Unteransprüchen und der Zeichnung in Verbindung mit der nachfolgenden Zeichnungsbeschreibung.

Es zeigt:
- Figur 1: das Stützteil der Verankerungseinheit in Seitenansicht,
- Figur 2: das gleiche Stützteil in Vorderansicht,
- Figur 3: den zugehörigen Halteblock im Schnitt nach Linie III - III in Figur 4,
- Figur 4: den Halteblock in Vorderansicht,
- Figur 5: die Verankerungseinheit im zusammengebauten Zustand im Schnitt gemäß Linie V - V in Figur 6,
- Figur 6: die Verankerungseinheit in Vorderansicht,
- Figur 7: eine an der Decke angeschraubte Montageschiene im Schnitt mit einer Verankerungseinheit vor dem Aufstecken auf den Halteschenkel,
- Figur 8: die angeschraubte Montageschiene in Seitenansicht,
- Figur 9: die angeschraubte Montageschiene mit aufgesteckter Verankerungseinheit im Schnitt gemäß Linie IX - IX in Figur 10 und
- Figur 10: die gleiche Montagesituation in Vordersicht.

Die in den Figuren dargestellte Verankerungseinheit besteht im wesentlichen aus einem Halteblock **1** und einem Stützteil **2** und dient zum Aufstecken auf eine Montageschiene **3** mit einem vorzugsweise L-förmigen Profilquerschnitt. Diese Montageschiene wird, wie aus Figur 7 ersichtlich, mit einem Schenkel **4** von unten an eine Trägerkonstruktion - beispielsweise eine Betondecke **7** oder dergleichen - mittels einer Schraube **8** befestigt und weist an der freien Kante ihres etwa rechtwinklig abstehenden Halteschenkels **5** einen Haltevorsprung **6** auf, der nach dem Aufstecken des Halteblocks **1** das in diesem integrierte Stützteil **2** hintergreift.

Der in den Figuren 3 und 4 gezeigte Halteblock **1** besteht aus einer Bodenplatte **9** und zwei mit dieser U-förmig verbundenen Seitenwänden **10**, wobei in der Bodenplatte **9** eine Gewindehülse **11** zum Eindrehen eines Gewindestabes **12** vorgesehen ist ( Figuren 9 u. 10 ). Die beiden Seitenwände **10** weisen jeweils nach oben offene Schlitze **13** auf, welche in Form und Breite dem Halteschenkel **5** so angepaßt sind, daß sich der Halteblock **1** mit den Schlitzen **13** auf den Halteschenkel **5** quer zur Schienenachse aufstecken läßt.

Der Halteschenkel **5** ist im vorliegenden Ausführungsbeispiel in einem leichten Bogen zum Befestigungsschenkel **4** hin gekrümmt, und zwar derart, daß sich der Vorsprung **6** auf der Seite des Befestigungsschenkels **4** befindet. Dementsprechend sind auch die Schlitze **13** in den Seitenwänden **10** mit dem gleichen Krümmungsverlauf eingeschnitten.

Das Stützteil **2** besteht, wie aus Figur 1 und 2 ersichtlich, aus einer quer zu den Seitenwänden **10** des Halteblocks **1** verlaufenden Stützplatte **14** und zwei an deren oberen Kante angeformten , mehrfach abgewinkelten Federstegen **15**, die an ihren Enden zwei voneinander weggerichtete Rasthaken **16** aufweisen. Das Stützteil **2** läßt sich, wie aus Figur 5 und 6 ersichtlich, in den Halteblock **1** zwischen den Seitenwänden **10** so einbauen bezw. integrieren, daß die Stützplatte **14** mit ihrer Stützkante **17** entgegen der Aufsteckrichtung **A** des Verankerungsteils schräg in die Schlitze **13** hineinragt und mit von der Stützkante **17** abgewandten Schultern **18** an entsprechenden Vorsprüngen **19** der Seitenwände **10** abgestützt ist.

In der von der Bogenkrümmung aus gesehen äußeren Schlitzkante **20** ist eine Aussparung **21** vorgesehen, welche entsprechend der Länge **l** und der Dicke **d** der Stützplatte **14** in die Schlitzkante **20** eingeschnitten ist. Hierbei bildet der Vorsprung **19** den oberen Abschluß dieser Aussparung **21**.

Seitlich der Schlitze **13** befinden sich in den Seitenwänden **10** übereinander jeweils Nischen **22** und **23**, wobei die Rasthaken **16** nach dem Einbau des Stützteils **2** in der dargestellten Verrastungslage in die unteren Nischen **22** und in der hochgeschwenkten Öffnungslage der Federstege **15** gemäß der in Figur 9 strichpunktiert eingezeichneten Federstellung in die oberen Nischen **23** einrasten. Um die Federstege **15** von der einen Rastnische **22** in die andere Rastnische **23** hochfahren zu können, stehen diese Federstege **15** mit einem von außen erfaßbaren Bereich **25** aus dem Halteblock **1** vor.

In dem von der Stützplatte **14** abgewinkelten Bereich **15'** der Federstege **15** sind zwei nach außen abstehende Stützlappen **24** angeformt, mit welchen das Stützteil **2** nach dem Einbau in den Halteblock **1** auf dessen Oberkanten **26** aufliegt.

Die gemäß Figur 5 zusammengebaute Verankerungseinheit wird, wie aus Figur 7 ersichtlich, nach dem Anschrauben des Befestigungsschenkels **4** an der Decke **7** an der Montageschiene **3** dadurch befestigt, daß der Halteblock **1** mit den Schlitzen **13** in der gezeigten Schräglage auf den Halteschenkel **5** aufgesteckt wird. Dabei wird der Haltevorsprung **6** an der seitlich zurückweichenden Stützplatte **14** vorbeigeschoben, bis der Haltevorsprung **6** die Stützplatte **14** passiert hat und diese nach dem Zurückfedern in die Ausgangslage den Haltevorsprung **6** hintergreift.

Hierbei ist durch die bogenförmige Ausbildung des Halteschenkels **5** und die entsprechende Anpassung der Schlitze **13** an die Krümmung des Halteschenkels **5** sichergestellt, daß der Halteblock **1** stets in der Lage aufgesteckt wird, in welcher der Vorsprung **6** auch von der Stützplatte **14** hintergriffen wird.

## Patentansprüche

1. Verankerungseinheit zum Aufstecken auf eine Montageschiene mit einem Halteschenkel (5), dessen freie Kante einen Haltevorsprung (6) aufweist, der nach dem Aufstecken der Verankerungseinheit ein in diese integriertes Stützteil (2) hintergreift, wobei die Verankerungseinheit zwei separate Teile aufweist : das Stützteil (2) und einen im Querschnitt U-förmigen Halteblock (1), wobei das Stützteil (2) mit Federstegen (15) zwischen den Seitenwänden (10) des Halteblocks verrastbar und mit einer quer zu den Seitenwänden (10) verlaufenden Stützplatte (14) versehen ist **dadurch gekennzeichnet, daß** die Seitenwände (10) des Halteblocks (1) nach oben offene Schlitze (3) zum Aufstecken auf den Halteschenkel (5) aufweisen und die Stützplatte (14) mit ihrer Stützkante (17) entgegen der Aufsteckrichtung schräg in die Schlitze (13) hineinragt und mit von der Stützkante (17) abgewandten Schultern (18) an entsprechenden Vorsprüngen (19) der Seitenwände (10) abgestützt ist.

2. Verankerungssystem mit einer Verankerungseinheit nach Anspruch 1 und mit einer Montageschiene (3) mit einem Halteschenkel (5), **dadurch gekennzeichnet, daß** der Halteschenkel ( 5 ) der Montageschiene ( 3 ) in einem leichten Bogen gekrümmt ist, und die Schlitze ( 13) in den Seitenwänden (10) mit der gleichen Bogenkrümmung eingeschnitten sind.

3. Verankerungssystem nach Anspruch 2, wobei die freie Kante des Halteschenkels (5) einen Haltevorsprung (6) aufweist, wobei der Haltevorsprung nach dem Aufstecken der Verankerungseinheit ein in diese integriertes Stützteil (2) hintergreift, und wobei der Halteschenkel (5) etwa rechtwinklig von einem an der Decke verschraubbaren Befestigungsschenkel (4) absteht, **dadurch gekennzeichnet, daß** der Halteschenkel (5) zum Befestigungsschenkel (4) hin gekrümmt ist, und der Haltevorsprung (6) sich auf der Seite des Befestigungsschenkels (4) befindet.

4. Verankerungssystem nach Anspruch 3, **dadurch gekennzeichnet, daß** die - von der Bogenkrümmung aus gesehen - äußeren Schlitzkanten (20) eine Aussparung (21) entsprechend der Länge (1) und Dicke (d) der Stützplatte (14) aufweisen.

5. Verankerungssystem nach einem der Ansprüche 2 bis 4, **dadurch gekennzeichnet, daß** die Federstege (15) bereichsweise aus dem Halteblock (1) vorstehen und an ihren Enden seitlich abstehende Rasthaken (16) aufweisen, welche im eingebauten Zustand des Stützteils (2) in entsprechenden Nischen (22) der Seitenwände (10) einrasten.

6. Verankerungssystem nach Anspruch 5, **dadurch gekennzeichnet, daß** oberhalb der Rastnischen (22) in jeder Seitenwand (10) eine weitere Rastnische (23) vorgesehen ist, welche zum Feststellen des Stützteils (2) in der hochgeschwenkten Öffnungslage der Federstege (15) nach dem Eintauchen der Stützplatte (14) in die Aussparung (21) dient.

## Claims

1. An anchorage unit for fitting on to a mounting rail with a holding limb (5) whose free edge has a holding projection (6) which after the anchorage unit is fitted on engages behind a support part (2) integrated into the anchorage unit, wherein the anchorage unit has two separate parts: the support part (2) and a holding block (1) of U-shaped cross-section, wherein the support part (2) can be latched with spring legs (15) between the side walls (10) of the holding block and is provided with a support plate (14) extending transversely with respect to the side walls (10), **characterised in that** the side walls (10) of the holding block (1) have upwardly open slots (13) for fitting on to the holding limb (5) and the support plate (14) projects with its support edge (17) in opposite relationship to the fitting-on direction inclinedly into the slot (13) and is supported with shoulders (18) remote from the support edge (17) against corresponding projections (19) of the side walls (10).

2. An anchorage system with an anchorage unit according to claim 1 and with a mounting rail (3) with a holding limb (5), **characterised in that** the holding limb (5) of the mounting rail (3) is curved in a slight arc and the slots (13) in the side walls (10) are cut therein with the same arcuate curvature.

3. An anchorage system according to claim 2 wherein the free edge of the holding limb (5) has a holding projection (6), wherein after the anchorage unit is fitted on the holding projection engages behind a support part (2) integrated into the anchorage unit and wherein the holding limb (5) projects approximately at a right angle from a fixing limb (4) which can be screwed to the ceiling, **characterised in that** the holding limb (5) is curved towards the fixing limb (4) and the holding projection (6) is disposed on the side of the fixing limb (4).

4. An anchorage system according to claim 3 **characterised in that** the outer slot edges (20) - as viewed from the arcuate curvature - have a recess (21) corresponding to the length (I) and thickness (d) of the support plate (14).

5. An anchorage system according to one of claims 2 to 4 **characterised in that** the spring legs (15) protrude region-wise from the holding block (1) and have retaining hooks (16) which project laterally at the ends of the spring legs and which in the installed condition of the support part (2) latch into corresponding openings (22) in the side walls (10).

6. An anchorage system according to claim 5 **characterised in that** provided above the retaining openings (22) in each side wall (10) is a further retaining opening (23) which serves to secure the support part (2) in the upwardly pivoted open position of the spring legs (15) after the support plate (14) engages into the recess (21).

## Revendications

1. Dispositif d'ancrage destiné à être emmanché sur un rail de montage comportant une patte de retenue (5), dont l'arête libre comporte une saillie de retenue (6) qui, après l'emmanchement du dispositif d'ancrage, vient cramponner par derrière un élément de support (2) faisant partie intégrante de celui-ci, le dispositif d'ancrage se composant en l'occurrence de deux éléments séparés : l'élément de support (2) et un bloc de retenue (1) ayant une section transversale en forme de U, l'élément de support (2) pouvant en l'occurrence être accroché en prise d'encastrement, au moyen de barrettes élastiques (15), entre les parois latérales (10) du bloc de retenue et étant muni d'une plaque d'appui (14) s'étendant obliquement par rapport aux parois latérales (10), **caractérisé en ce que** les parois latérales (10) du bloc de retenue (1) présentent des fentes (13) ouvertes vers le haut pour son emmanchement sur la patte de retenue (5) et **en ce que** la plaque d'appui (14) fait obliquement saillie dans la fente (13) par son arête d'appui (17) dans le sens contraire de celui de l'emmanchement et prend appui par des épaulements (18) orientés à l'opposé de l'arête d'appui (17) sur des saillies (19) ménagées en correspondance dans les parois latérales (10).

2. Système d'ancrage comprenant un dispositif d'ancrage selon la revendication 1 et un rail de montage (3) comportant une patte de retenue (5), **caractérisé en ce que** la patte de retenue (5) du rail support (3) présente une légère courbure et **en ce que** la fente (13) découpée dans les parois latérales (10) présente une courbure identique.

3. Système d'ancrage selon la revendication 2, l'arête libre de la patte de retenue (5) comportant en l'occurrence une saillie de retenue (6), saillie de retenue venant en l'occurrence, après l'emmanchement du dispositif d'ancrage, cramponner par derrière un élément de support (2) faisant partie intégrante de celui-ci et la patte de retenue (5) prolongeant, selon une orientation sensiblement en angle droit, une patte de fixation (4) destinée à être vissée sur le plafond, **caractérisé en ce que** la patte de retenue (5) est cintrée en direction de la patte de fixation (4) et que la saillie de retenue (6) se trouve sur le côté de la patte de fixation (4).

4. Système d'ancrage selon la revendication 3, **caractérisé en ce que** bords extérieurs (20) de la fente, vus comme tels par un observateur se plaçant au niveau de la courbure, définissent un évidement (21) correspondant à la longueur (I) et à l'épaisseur (d) de la plaque d'appui (14).

5. Système d'ancrage selon l'une des revendications 2 à 4, **caractérisé en ce que** les barrettes élastiques (15) s'écartent dans une certaine proportion du bloc de retenue (1) et présentent, au niveau de leurs extrémités, des crochets d'accrochage (16) faisant saillie sur le côté qui, lorsque l'élément de support (2) est en position montée, viennent s'engager en prise d'encastrement dans des alvéoles (22) ménagées en correspondance dans les parois latérales (10).

6. Système d'ancrage selon la revendication 6, **caractérisé en ce qu'**il est prévu, au-dessus des alvéoles d'encastrement (22), dans chaque paroi latérale (10), une autre alvéole d'encastrement (23), qui sert à immobiliser en position l'élément de support (2), les barrettes élastiques (15) se trouvant dans leur position relevée d'ouverture, après l'insertion de la plaque d'appui (14) dans l'évidement (21).
